# EUROPÄISCHE PATENTSCHRIFT

(11) **EP 2 245 273 B1**
(45) Veröffentlichungstag und Bekanntmachung des Hinweises auf die Patenterteilung: **02.11.2011**
(21) Anmeldenummer: 09713896.0
(22) Anmeldetag: 18.02.2009
(51) Int. Cl.: F01D 5/18, F01D 5/14

(54) **TURBINENSCHAUFEL FÜR EINE STATIONÄRE GASTURBINE**
TURBINE VANE FOR A STATIONARY GAS TURBINE
AUBE DE TURBINE DESTINÉE À UNE TURBINE À GAZ FIXE

(30) Priorität: 28.02.2008 EP 08003728
(43) Veröffentlichungstag der Anmeldung: 03.11.2010
(73) Patentinhaber: Siemens Aktiengesellschaft, 80333 München (DE)
(72) Erfinder: AHMAD, Fathi, 41564 Kaarst (DE); DANKERT, Michael, 63069 Offenbach (DE); WALZ, Günther, 45475 Mülheim an der Ruhr (DE)
(86) Internationale Anmeldenummer: PCT/EP2009/051909
(87) Internationale Veröffentlichungsnummer: WO 2009/106462

(56) Entgegenhaltungen:
- EP-A- 1 420 142
- GB-A- 2 314 125
- US-A- 5 716 192

## Beschreibung

Die Erfindung betrifft eine Turbinenschaufel für eine stationäre Gasturbine, mit zumindest einem Plattformbereich, welcher eine Plattform mit einer Plattformoberfläche umfasst, an der ein im Querschnitt profiliertes Schaufelblatt mit einer Druckseitenwand und einer Saugseitenwand angeordnet ist, wobei die einem Heißgas aussetzbaren Oberflächen der Druckseitenwand und der Saugseitenwand jeweils über eine äußere Verrundung in die Plattformoberfläche übergehen und mit zumindest einen im Schaufelblatt angeordneten, sich bis in den Plattformbereich erstreckenden Hohlraum, in den zumindest eine die Druckseitenwand mit der Saugseitenwand verbindende Rippe vorgesehen ist, welche entlang einer Längsrichtung des Schaufelblatts erstreckend den Hohlraum unterteilt.

Aus dem Stand der Technik sind vorgenannte Turbinenschaufeln längst bekannt. Sie weisen in der Regel ein von Hohlräumen durchzogenes Schaufelblatt auf, welches Hohlräume untereinander durch Rippen getrennt sind. Die Rippen erstrecken sich von der Saugseitenwand zur Druckseitenwand und entlang der Längsrichtung des Schaufelblatts, d. h. von der Plattform bis zur Schaufelspitze. Gegossene Turbinenschaufeln weisen dabei einen Übergangsbereich zwischen Schaufelblatt und Plattformoberfläche auf, welcher durch eine hohlkehlartige Verrundung die Schaufelseitenwände, d. h. die Saugseitenwand und die Druckseitenwand, in diesem Bereich aufdickt. Im Übergangsbereich ist somit eine Materialanhäufung vorhanden, welche auch einen Steifigkeitssprung des Schaufelblatts mit sich bringt. Das Schaufelblatt ist somit plattformseitig steifer als in seinem mittleren Bereich oder schaufelspitzenseitig. Aufgrund dieses Steifigkeitssprungs kann es im Betrieb zu größeren Temperaturgradienten kommen, die hohe Wärmespannungen hervorrufen und damit die Lebensdauer der Turbinenschaufel begrenzen.

Um Folgeschäden in der Gasturbine, in der eine derartige Turbinenschaufel eingesetzt und bei Betrieb verwendet wird, durch sich von der Turbinenschaufel ablösende Bruchstücke zu vermeiden, wird die Turbinenschaufel nach dem Erreichen einer vorab bestimmten, maximalen Lebensdauer ausgetauscht.

Aus dem Stand der Technik ist zudem bekannt, die Lebensdauer zumindest teilweise dadurch zu verlängern, in dem in den Bereichen von Steifigkeitssprüngen eine dickere Wärmedämmschicht aufgebracht wird, als in den Bereichen ohne derartige Materialanhäufungen. Damit lassen sich die Temperaturgradienten reduzieren.

Daneben ist aus der EP 1 420 142 A1 eine Gasturbinenschaufel bekannt, deren von einem Heißgas anströmbare Vorderkante prallgekühlt ist. Die dazu erforderlichen Prallkühlöffnungen sind in einer Rippe angeordnet, welche das Schaufelblatt zwischen Saug- und Druckseitenwand abstützt. Die Prallkühlöffnungen sind dabei über die Höhe des Schaufelblatts zumeist gleichmäßig verteilt und stets mittig zwischen Saug- und Druckseite angeordnet, um eine gleichmäßige Kühlung der Vorderkante zu gewährleisten.

Es ist daher eine Aufgabe der vorliegenden Erfindung, eine Turbinenschaufel für eine stationäre Gasturbine bereitzustellen, welche eine verlängerte Lebensdauer aufweist.

Die Aufgabe wird gelöst durch eine Turbinenschaufel gemäß den Merkmalen von Anspruch 1 und Anspruch 4.

Die Erfindung sieht vor, dass bei einer Eingangs genannten Turbinenschaufel zumindest eine der im Schaufelblatt angeordneten Rippen auf Höhe der äußeren Verrundung eine die Rippe durchdringende wandnahe außermittige Öffnung aufweist.

Die Öffnung ist auf Höhe der äußeren Verrundung im Innern der Turbinenschaufel in der dort angeordneten Rippe vorgesehen.

Wandnah kann dabei bedeuten, dass ihre Lage zwischen den Innenseiten von Druckseitenwand und Saugseitenwand außermittig ist. Hierdurch kann die Materialanhäufung auf Höhe der äußeren Verrundung verringert werden. Dieses einfache konstruktive Mittel führt zur Angleichung des Steifigkeitssprungs und zur Reduzierung des Temperaturgradienten in der dann reduzierten Materialanhäufung. Gegebenenfalls sind zusätzlich die von der Öffnung hervorgerufenen Auswirkungen auf das Kühlluftsystem der Turbinenschaufel sowie auf die Spannungsüberhöhung um der Öffnung herum zu beachten. Gleiches gilt für die so genannte Kriechlebensdauer in Folge des reduzierten, tragenden Querschnitts der Rippe und die möglicherweise veränderten Eigenfrequenzen aufgrund der dann fehlenden Masse. Dementsprechend kann es sinnvoll sein, eine ovale Öffnung mit einer geeigneten Orientierung vorzusehen. Auch kann die Verlängerung der Rippe bis in den Plattformbereich und darüber hinaus bis an den Fuß- oder Befestigungsbereich der Turbinenschaufel sinnvoll sein.

Gemäß einer weiteren vorteilhaften Ausgestaltung kann eine Anpassung einer zwischen Rippe und Seitenwand angeordneten weiteren Verrundung sinnvoll sein. Hierdurch werden mechanische Belastungen verringert. Selbstverständlich können die vorgeschlagenen Maßnahmen auch kombiniert werden, um die durch die Verwendung der wandnahen Öffnung eintretenden Änderungen zu kompensieren, um insgesamt eine verlängerte Lebensdauer der Turbinenschaufel zu erreichen. Insgesamt lässt sich mit der Erfindung die Belastung an der Materialanhäufung reduzieren und somit die Lebensdauer erhöhen.

Die erfindungsgemäße Maßnahme, in der Rippe auf Höhe der äußeren Verrundung eine die Rippe durchdringende wandnahe Öffnung vorzusehen, ist einfach realisierbar und kann auch nachträglich in betriebsbeanspruchten Turbinenschaufeln nachgerüstet werden, sofern die Zugänglichkeit zur Rippe durch den Schaufelfuß gewährleistet ist. Andererseits kann die Öffnung bei der Fertigung von Neuteilen in einfacher Weise erreicht werden, wenn das Schaufelblatt und die Plattform in einem Stück gegossen sind und der zur Herstellung der Hohlräume in der Gießvorrichtung verwendete Gusskern für die später in der Rippe vorhandene wandnahe Öffnung durch eine im Kern vorhandene Bohrung realisiert wird. Dies ist insbesondere von Vorteil, da die Bohrung auch zur Stabilisierung des Gusskerns benutzt werden kann und andere so genannte Cross-Over-Holes, welche weder wandnah noch auf Höhe der äußeren Verrundung in einer Rippe, welche zwischen der Saugseitenwand und der Druckseitenwand angeordnet ist, vorgesehen sind, entfallen können.

Vorteilhafte Ausgestaltungen und Weiterbildungen sind in den Unteransprüchen angegeben.

Eine die Rippe durchdringende Öffnung ist nicht nur dann wandnah, wenn sie außermittig zwischen Saugseitenwand und Druckseitenwand angeordnet ist, sondern auch dann, wenn sie die von der Innenseite der Saugseitenwand und/oder Druckseitenwand aufgespannte Seitenwandebene tangiert oder schneidet.

Zweckmäßiger Weise ist die Öffnung rund oder oval. Diese Öffnungen lassen sich besonders einfach herstellen, insbesondere wenn die Turbinenschaufel im Wesentlichen in einem Stück gegossen ist. Ein Gusskern muss dann an der entsprechenden Stelle lediglich eine entsprechende Bohrung aufweisen.

Gemäß einer zu Anspruch 1 alternativen Lösung kann die Lebensdauer einer eingangs genannten Turbinenschaufel auch dadurch verlängert werden, dass das plattformseitige Rippenende sich an der Innenseite der Druckseitenwand länger oder kürzer erstreckt als an der Innenseite der Saugseitenwand.

Darunter ist anstelle der die Rippe durchdringenden wandnahen Öffnung eine Aussparung verstanden. D. h. die Öffnung ist nicht vollumfänglich mit Rippenmaterial umgeben. Auch mit einer derartig ausgestatteten Turbinenschaufel kann die Masseanhäufung im Übergangsbereich lokal verringert werden. Die Turbinenschaufel gemäß der zweiten Ausgestaltung kann in einer vorteilhaften Weiterbildung eine Plattformoberfläche aufweisen, die Teil einer gedachten Plattformebene ist, welche sich durch den Hohlraum erstreckt, wobei das plattformseitige Ende der Rippe druckseitig einerseits der Plattformebene und saugseitig andererseits der Plattformebene liegt.

Weiter Merkmale, Eigenschaften und Vorteile der vorliegenden Erfindung werden im Folgenden anhand von Ausführungsbeispielen unter Bezugnahme auf die beigefügten Figuren näher beschrieben. Die beschriebenen Merkmale können sowohl einzeln als auch in Kombination miteinander vorteilhaft sein.
- FIG 1: zeigt eine perspektivische Ansicht einer erfindungsgemäßen Turbinenschaufel mit einem schematisch dargestellten Schaufelblatt,
- FIG 2: zeigt das Detail Z als Ausschnitt aus der erfindungsgemäßen Turbinenschaufel gemäß FIG 1 in perspektivischer Darstellung und
- FIG 3: zeigt das Detail Z mit einer alternativen Lösung.

FIG 1 zeigt in perspektivischer Darstellung eine Turbinenschaufel 10 für eine stationäre Gasturbine. Die Turbinenschaufel 10 gemäß FIG 1 ist als Laufschaufel ausgebildet. Die Erfindung kann jedoch auch in Leitschaufeln einer stationären Gasturbine angewendet werden. Die gegossene, einstückige Turbinenschaufel 10 umfasst entlang einer Längsrichtung 12 einen Schaufelfuß 14, an dem sich ein Plattformbereich 16 anschließt. Der Plattformbereich 16 umfasst im Wesentlichen eine Plattform 18 mit einer Plattformoberfläche 20. Die Plattformoberfläche 20 ist im Wesentlichen plan und somit Teil einer gedachten Plattformebene 22. An der Plattformoberfläche 20 ist ein im Querschnitt profiliertes Schaufelblatt 24 angeordnet. Das Schaufelblatt 24 wird von einer Druckseitenwand 26 und einer Saugseitenwand 28 gebildet, die sich von einer gemeinsamen Vorderkante 30 zu einer gemeinsamen Hinterkante 32 erstrecken und dabei sowohl an der Vorderkante 30 als auch an der Hinterkante 32 ineinander übergehen. Die Oberflächen der Saugseitenwand 28, der Druckseitenwand 26 sowie die Plattformoberfläche 20 sind dabei von einem Heißgas der Gasturbine umströmbar. Sowohl die Druckseitenwand 26 als auch die Saugseitenwand 28 gehen über eine hohlkehlartige umlaufende Verrundung 34 in die Plattform 18 über. Die Verrundung 34 bzw. der Übergangsbereich ist auch als Fillet bekannt.

Der von den Seitenwänden 26, 28 umgebende Hohlraum wird durch mehrere Rippen 36, in Teilhohlräume unterteilt. Jede Rippe 36 erstreckt sich, zumindest innerhalb des Schaufelblatts 24, entlang dessen Längsrichtung 12. In FIG 1 ist lediglich ein Stummel des Schaufelblatts 24 gezeigt. Das vollständige Schaufelblatt bis hin zur Schaufelspitze ist lediglich durch eine gestrichelte Linie angedeutet.

FIG 2 zeigt das Detail Z der Turbinenschaufel 10 gemäß FIG 1 in einer perspektivischen Darstellung, wobei aus Klarheitsgründen unwesentliche Elemente in Richtung zur Vorderkante 30 und Hinterkante 32 ausgeblendet sind. FIG 2 zeigt im Detail die bereits zu FIG 1 beschriebenen Merkmale: die Plattformoberfläche 20, die Druckseitenwand 26, die Saugseitenwand 28, die Plattform 18, die Rippe 36 und die Verrundung 34.

Gemäß der Erfindung ist in der Rippe 36 - entlang der Längsrichtung 12 des Schaufelblattes 24 betrachtet - auf Höhe der äußeren Verrundung 34 eine die Rippe 36 durchdringende wandnahe Öffnung 40 vorgesehen. Die wandnahe Öffnung 40 ist in der gezeigten Ausgestaltung rund ausgeführt. Auch eine ovale Öffnung 40 ist möglich. Die Öffnung 40 ist in Bezug auf eine Innenseite 42 der Druckseitenwand 26 derart angeordnet, dass die von ihr aufgespannte Seitenwandebene 44 von der Öffnung 40 geschnitten wird. Hierdurch entsteht im Bereich der äußeren Verrundung 34 eine Materialreduzierung, welche mit dem Bezugszeichen 46 versehen schraffiert dargestellt ist. Aufgrund der Materialreduzierung im Bereich der äußeren Verrundung 34 im Inneren der Turbinenschaufel 10 kann ein Steifigkeitssprung vermieden werden, da die Massenzunahme im Bereich der äußeren Verrundung 34 aufgrund der durch die Öffnung 40 vorhandenen Aussparung zumindest teilweise kompensiert ist. Aufgrund der in der Rippe 36 vorhandenen Öffnung 40 verbleibt - bezogen auf das Rippenende 48 - ein die Saugseitenwand 28 mit der Druckseitenwand 26 verbindender Steg 50.

Die erfindungsgemäße Wirkung kann auch mit einer Turbinenschaufel 10 erreicht werden, bei der der Steg 50 nicht vorhanden ist. Dies führt zu einer alternativen Turbinenschaufel 10, deren Detail Z in FIG 3 dargestellt ist. Das in FIG 3 gezeigte Detail Z entspricht im Wesentlichen dem in FIG 2 genannten Detail und wird daher hier nicht näher beschrieben. Identische Merkmale sind mit identischen Bezugszeichen in FIG 3 versehen. Im Unterschied zu FIG 2 ist keine vollständig von Material umgebene Öffnung 40 in der Rippe 36 vorgesehen. Stattdessen endet die Rippe 36 plattformseitig auf einer nicht einheitlichen Höhe bezogen auf die Längserstreckung der Turbinenschaufel 10. Somit ist anstelle der Öffnung 40 eine Aussparung vorgesehen. Derjenige Teil der Rippe 36, welcher unmittelbar an der Innenseite 43 der Saugseitenwand 28 angeordnet ist, endet in Längsrichtung der Schaufelachse 12 gesehen, an einer anderen Stelle als derjenige Teil der Rippe 36, welcher unmittelbar an der Innenseite 42 der Druckseitenwand 26 angeordnet ist. Mit anderen Worten: Das plattformseitige Rippenende erstreckt sich an der Innenseite 42 der Druckseitenwand 26 weniger weit als das an der Innenseite 43 der Saugseitenwand 28 angeordnete Rippenende. Eine unnötige Masseanhäufung, die zu einem unnötigen Steifigkeitssprung führt, kann somit zumindest für den druckseitigen Abschnitt der äußeren Verrundung 34 vermieden werden.

Die Plattformoberfläche 20 ist Teil einer gedachten Plattformebene 22, welche sich durch den Hohlraum erstreckt. Vorzugsweise ist das plattformseitige Ende der Rippe 36 druckseitig einerseits, d. h. oberhalb (schaufelspitzseitig) der Plattformebene 22 und saugseitig andererseits, d. h. unterhalb (schaufelfußseitig) der Plattformebene 22 angeordnet. Auch eine umkehrte Anordnung der Rippenenden ist möglich, bei der plattformseitig das druckseitige Ende der Rippe 36 unterhalb und das saugseitige Ende der Rippe 36 oberhalb der Plattformebene 22 endet. Die Art und Weise des Verlaufs des plattformseitigen Rippenendes von der Druckseite 26 zur Saugseite 28 kann dabei beliebig ausgebildet sein. Der Verlauf kann beispielsweise geradlinig sein oder, wie in der FIG 3 gezeigten Ausgestaltung, konvex/konkav. Um durch die Verwendung der erfindungsgemäßen Öffnung 40 oder Aussparung entstehenden Auswirkungen auf das Kühlluftsystem sowie auf die Spannungssituation in der Öffnung 40 zu beachten, kann vorzugsweise auch eine weitere Verrundung 41, welche im Übergang von Rippe 36 zur Innenwand 42, 43 der Druckseitenwand 26 und/oder Saugseitenwand 28 vorhanden ist, angepasst werden. Die Anpassung führt zu unterschiedlichen Radien R1, R2 für die weitere Verrundung 41 an unterschiedlichen Positionen entlang der Längserstreckung 12 des Schaufelblattes 24. Der Radius R1 der weiteren Verrundung 41 kann auf Höhe der äußeren Verrundung 34 größer sein als der Radius R2 der weiteren Verrundung 41 auf der mittleren Höhe des Schaufelblatts 24.

Sofern die Rippen 36 im mittleren Bereich zwischen Vorderkante 30 und Hinterkante 32 des Schaufelblattes 24 angeordnet ist, ist die Öffnung 40 oder Aussparung druckseitenwandig vorgesehen. Befindet sich die Rippe 36 jedoch vergleichsweise nahe an der Vorderkante 30 oder vergleichsweise nahe an der Hinterkante 32, so kann die Öffnung 40 oder die erfindungsgemäße Aussparung saugseitenwandig angeordnet sein, da in den entsprechenden Bereichen höhere Heißgas- und Materialtemperaturen auftreten.

Die von der Öffnung 40 in der Innenseite 42 der Druckseitenwand 26 resp. der Innenseite 43 der Saugseitenwand 28 hervorgerufene Ausnehmung auf Höhe der äußeren Verrundung 34 kann sich entlang der Innenseite 42, 43 auch über den Bereich der Rippe 36 hinaus weiter erstrecken, so dass die Ausnehmung innenseitig auch in dem Abschnitt des Übergangsbereichs angeordnet ist, wo keine Rippe 36 die Seitenwände 26, 28 abstützt. Die Ausnehmung vertieft die jeweils zugehörige aufgespannte Seitenwandebene der Seitenwände 26, 28 hohlkehlartig, wodurch eine Massereduzierung auch in dem Abschnitt der äußeren Verrundung 34 erreicht werden kann, in der keine Rippe 36 angeordnet ist. Diese Ausnehmung kann auch bei einer gemäß FIG 3 ausgebildeten Turbinenschaufel verwendet werden. Auch hier können somit erfindungsgemäß Spannungsreduzierungen erreicht werden, welches Rissentstehung und ggf. Risswachstum in diesen Abschnitt des Übergangsbereichs weiter verzögert eintreten lässt.

Insgesamt betrifft die Erfindung eine Turbinenschaufel 10 für eine stationäre Gasturbine, welche ein hohles Schaufelblatt 24 aufweist, in dem im Innern zumindest eine die Druckseitenwand 26 und die Saugseitenwand 28 einander abstützende Rippe 36 vorhanden ist, in der zur Verlängerung der Lebensdauer der Turbinenschaufel 10 auf Höhe der äußeren Verrundung 34 zwischen Seitenwand 26, 28 und Plattformoberfläche 20 eine die Rippe 36 durchdringende wandnahe Öffnung 40 vorgesehen ist. Mittels der Öffnung 40 werden Materialanhäufungen im Übergangsbereich vermieden bzw. die Anhäufung wird im Vergleich ohne Öffnung 40 reduziert, wodurch Steifigkeitssprünge und die damit einhergehenden größeren Temperaturgradienten vermieden werden können.

## Patentansprüche

1. Turbinenschaufel (10) für eine stationäre Gasturbine, mit einem Befestigungsbereich und einem sich daran anschließenden Plattformbereich (16), welcher eine Plattform (18) mit einer Plattformoberfläche (20) umfasst, an der ein im Querschnitt profiliertes Schaufelblatt (24) mit einer Druckseitenwand (26) und einer Saugseitenwand (28) angeordnet ist,
wobei die einem Heißgas aussetzbaren Oberflächen der Druckseitenwand (26) und der Saugseitenwand (28) jeweils über eine äußere Verrundung (34) in die Plattformoberfläche (20) übergehen,
mit zumindest einem im Schaufelblatt (24) angeordneten, sich bis in den Plattformbereich (16) erstreckenden Hohlraum, in dem zumindest eine die Druckseitenwand (26) mit der Saugseitenwand (28) verbindende Rippe (36) vorgesehen ist, welche sich entlang einer Längsrichtung (12) des Schaufelblatts (24) erstreckend den Hohlraum unterteilt, wobei in der Rippe (36) auf Höhe der äußeren Verrundung (34) eine die Rippe (36) durchdringende Öffnung (40) vorgesehen ist,
**dadurch gekennzeichnet, dass**
die Öffnung (40) wandnah außermittig angeordnet ist.

2. Turbinenschaufel (10) nach Anspruch 1,
bei der die Öffnung (40) teilweise die von der Innenseite (42, 43) der Saugseitenwand (28) und/oder Druckseitenwand (26) aufgespannte Seitenwandebene (44) tangiert oder schneidet.

3. Turbinenschaufel (10) nach Anspruch 1 oder 2,
bei der die Öffnung (40) rund oder oval ist.

4. Turbinenschaufel (10) für eine stationäre Gasturbine, mit einem Befestigungsbereich und einem sich daran anschließenden Plattformbereich (16), welcher eine Plattform (18) mit einer Plattformoberfläche (20) umfasst, an der ein im Querschnitt profiliertes Schaufelblatt (24) mit einer Druckseitenwand (26) und einer Saugseitenwand (28) angeordnet ist,
wobei die einem Heißgas aussetzbaren Oberflächen der Druckseitenwand (26) und der Saugseitenwand (28) jeweils über eine äußere Verrundung (34) in die Plattformoberfläche (20) übergehen,
mit zumindest einem im Schaufelblatt (24) angeordneten, sich bis in den Plattformbereich (16) erstreckenden Hohlraum, in dem zumindest eine die Druckseitenwand (26) mit der Saugseitenwand (28) verbindende Rippe (36) vorgesehen ist, welche sich entlang einer Längsrichtung (12) des Schaufelblatts (24) erstreckend den Hohlraum unterteilt, **dadurch gekennzeichnet, dass**
auf Höhe der äußeren Verrundung (34) das plattformseitige Rippenende sich an der Innenseite (42) der Druckseitenwand (26) länger oder kürzer erstreckt als an der Innenseite (43) der Saugseitenwand (28).

5. Turbinenschaufel (10) nach Anspruch 4,
wobei die Plattformoberfläche (30) Teil einer gedachten Plattformebene (22) ist, welche sich durch den Hohlraum erstreckt und
dass das plattformseitige Ende der Rippe (36) druckseitig einerseits der Plattformebene (22) liegt und saugseitig andererseits der Plattformebene (22) liegt.

6. Turbinenschaufel (10) nach einem der vorangehenden Ansprüche,
bei der die Rippe (36) in die Innenseite (43) der Saugseitenwand (28) und/oder in die Innenseite (42) der Druckseitenwand (26) über eine weitere Verrundung (41) übergeht, wobei die weitere Verrundung (41) auf Höhe der Plattform (18) einen anderen Radius (R1) als auf der mittleren Höhe des Schaufelblattes (24) aufweist.

7. Turbinenschaufel (10) nach Anspruch 6,
bei der ein Übergang der weiteren Verrundung (41) auf unterschiedlich große Radien (R1, R2) fließend ist.

8. Turbinenschaufel (10) nach einem der vorhergehenden Ansprüche,
deren Schaufelblatt (24) und Plattform (18) in einem Stück gegossen sind.

## Claims

1. Turbine blade (10) for a stationary gas turbine, with a fastening section and a platform section (16) which is connected thereto and comprises a platform (18) with a platform surface (20) on which is arranged a blade airfoil (24) which is profiled in cross section, having a pressure-side wall (26) and a suction-side wall (28),
wherein the surfaces of the pressure-side wall (26) and of the suction-side wall (28) which are exposable to a hot gas merge in each case into the platform surface (20) via an outer rounding (34),
with at least one cavity which is arranged in the blade airfoil (24), extends into the platform section (16), and in which provision is made for at least one rib (36) which connects the pressure-side wall (26) to the suction-side wall (28) and, extending along a longitudinal direction (12) of the blade airfoil (24), sub-divides the cavity,
wherein provision is made in the rib (36), at the level of the outer rounding (34), for an opening (40) which penetrates the rib (36),
**characterized in that**
the opening (40) is arranged off-center close to the wall.

2. Turbine blade (10) according to Claim 1,
in which the opening (40) is partially tangent to, or intersects, the sidewall plane (44) which is spanned by the inner side (42, 43) of the suction-side wall (28) and/or pressure-side wall (26).

3. Turbine blade (10) according to Claim 1 or 2,
in which the opening (40) is round or oval.

4. Turbine blade (10) for a stationary gas turbine, with a fastening section and a platform section (16) which is connected thereto and comprises a platform (18) with a platform surface (20) on which is arranged a blade airfoil (24) which is profiled in cross section, having a pressure-side wall (26) and a suction-side wall (28),
wherein the surfaces of the pressure-side wall (26) and of the suction-side wall (28) which are exposable to a hot gas merge in each case into the platform surface (20) via an outer rounding (34),
with at least one cavity which is arranged in the blade airfoil (24), extends into the platform section (16), and in which provision is made for at least one rib (36) which connects the pressure-side wall (26) to the suction-side wall (28) and, extending along a longitudinal direction (12) of the blade airfoil (24), sub-divides the cavity, **characterized in that**
the platform-side rib end extends at the level of the outer rounding (34) by a longer or shorter distance on the inner side (42) of the pressure-side wall (26) than on the inner side (43) of the suction-side wall (28).

5. Turbine blade (10) according to Claim 4,
wherein the platform surface (30) is part of an imaginary platform plane (22) which extends through the cavity, and
in that the platform-side end of the rib (36) lies on the pressure side on one side of the platform plane (22) and lies on the suction side on the other side of the platform plane (22).

6. Turbine blade (10) according to one of the preceding claims, in which the rib (36) merges into the inner side (43) of the suction-side wall (28) and/or into the inner side (42) of the pressure-side wall (26) via an additional rounding (41), wherein the additional rounding (41) has a different radius (R1) at the level of the platform (18) to that at mid-height of the blade airfoil (24).

7. Turbine blade (10) according to Claim 6,
in which a transition of the additional rounding (41) to radii (R1, R2) of different sizes is smooth.

8. Turbine blade (10) according to one of the preceding claims, the blade airfoil (24) and platform (18) of which are cast in one piece.

## Revendications

1. Aube ( 10 ) de turbine pour une turbine à gaz fixe, comprenant une région de fixation et une région ( 16 ) de plateforme qui s'y raccorde et qui comprend une plateforme ( 18 ) ayant une surface ( 20 ) de plateforme, sur laquelle est disposée une lame ( 24 ) d'aube de section transversale profilée et ayant une paroi ( 26 ) d'intrados et une paroi ( 28 ) d'extrados,
dans laquelle les surfaces de la paroi ( 26 ) d'intrados et de la paroi ( 28 ) d'extrados, qui peuvent être soumises à un gaz chaud, se transforment respectivement en la surface ( 20 ) de plateforme par un arrondi ( 34 ) extérieur, comprenant au moins une cavité, qui est disposée dans la lame ( 24 ) de l'aube, qui s'étend jusque dans la région ( 16 ) de la plateforme et dans laquelle est prévue au moins une nervure ( 36 ), qui relie la paroi (26) d'intrados à la paroi (28) d'extrados et qui subdivise la cavité en s'étendant le long d'une direction ( 12 ) longitudinale de la lame ( 24 ) de l'aube, dans laquelle il est prévu dans la nervure ( 36 ), au niveau de l'arrondi ( 34 ) extérieur, une ouverture ( 40 ) traversant la nervure ( 36 ),
**caractérisée en ce que**
l'ouverture est disposée de manière excentrée à proximité de la paroi.

2. Aube ( 10 ) de turbine suivant la revendication 1,
dans laquelle l'ouverture ( 40 ) tangente ou coupe en partie le plan ( 44 ) de paroi latérale passant par la face ( 42, 43 ) intérieure de la paroi ( 28 ) d'extrados et/ou de la paroi ( 26 ) d'intrados.

3. Aube ( 10 ) de turbine suivant la revendication 1 ou 2, dans laquelle l'ouverture ( 40 ) est circulaire ou ovale.

4. Aube ( 10 ) de turbine pour une turbine à gaz fixe, comprenant une région de fixation et une région ( 16 ) de plateforme qui s'y raccorde et qui comprend une plateforme ( 18 ) ayant une surface ( 20 ) de plateforme, sur laquelle est disposée une lame ( 24 ) d'aube de section transversale profilée et ayant une paroi ( 26 ) d'intrados et une paroi ( 28 ) d'extrados,
dans laquelle les surfaces de la paroi ( 26 ) d'intrados et de la paroi ( 28 ) d'extrados, qui peuvent être soumises à un gaz chaud, se transforment respectivement en la surface ( 20 ) de plateforme par un arrondi ( 34 ) extérieur, comprenant au moins une cavité, qui est disposée dans la lame ( 24 ) de l'aube, qui s'étend jusque dans la région ( 16 ) de la plateforme et dans laquelle est prévue au moins une nervure ( 36 ), qui relie la paroi ( 26 ) d'intrados à la paroi ( 28 ) d'extrados et qui subdivise la cavité en s'étendant le long d'une direction ( 12 ) longitudinale de la lame ( 24 ) de l'aube,
**caractérisée en ce que**,
au niveau de l'arrondi ( 34 ) extérieur, l'extrémité de la nervure du côté de la plateforme s'étend sur la face ( 42 ) intérieure de la paroi ( 26 ) d'intrados, d'une manière plus longue ou plus courte que sur la face ( 43 ) intérieure de la paroi ( 28 ) d'extrados.

5. Aube ( 10 ) de turbine suivant la revendication 4,
dans laquelle la surface ( 30 ) de la plateforme fait partie d'un plan ( 22 ) imaginaire de la plateforme, qui passe dans la cavité et
en ce que l'extrémité du côté de la plateforme de la nervure ( 36 ) se trouve du côté de l'intrados d'un côté du plan ( 22 ) de la plateforme et du côté de l'extrados de l'autre côté du plan ( 22 ) de la plateforme.

6. Aube ( 10 ) de turbine suivant l'une des revendications précédentes,
dans laquelle la nervure ( 36 ) se transforme en la face ( 43 ) intérieure de la paroi ( 28 ) d'extrados et/ou en la face ( 42 ) intérieure de la paroi ( 26 ) d'extrados par un autre arrondi ( 41 ), l'autre arrondi ( 41 ) ayant au niveau de la plateforme ( 18 ) un rayon ( R1 ) autre qu'au niveau médian de la lame ( 24 ) de l'aube.

7. Aube ( 10 ) de turbine suivant la revendication 6,
dans laquelle une transition de l'autre arrondi ( 41 ) court sur des rayons ( R1, R2 ) de valeurs différentes.

8. Aube ( 10 ) de turbine suivant l'une des revendications précédentes,
dont la lame ( 24 ) de l'aube et la plateforme ( 18 ) sont coulées en une pièce.
